# EUROPÄISCHE PATENTSCHRIFT

(11) **EP 1 465 713 B1**
(45) Veröffentlichungstag und Bekanntmachung des Hinweises auf die Patenterteilung: **02.04.2008**
(21) Anmeldenummer: 03729397.4
(22) Anmeldetag: 17.01.2003
(51) Int. Cl.: A63B 29/02

(54) **SCHLINGE**
SLING
BOUCLE

(30) Priorität: 18.01.2002 CH 832002
(43) Veröffentlichungstag der Anmeldung: 13.10.2004
(73) Patentinhaber: mamutec AG, 6300 Zug (CH)
(72) Erfinder: HESS, Ruedi, CH-5306 Tegerfelden (CH)
(74) Vertreter: Becker, Konrad
(86) Internationale Anmeldenummer: PCT/CH2003/000028
(87) Internationale Veröffentlichungsnummer: WO 2003/059462

(56) Entgegenhaltungen:
- EP-A- 0 279 252
- EP-A- 0 281 287
- EP-A- 0 967 314
- DE-A- 3 040 501
- US-A- 3 707 021
- US-A- 4 055 857

## Beschreibung

Die Erfindung betrifft eine Schlinge gemäss Patentanspruch 1 sowie Verwendungen derselben gemäss den Patentansprüchen 10-13.

Schlingen werden aus Bandgeweben oder Bandschläuchen gewoben und so vernäht und gefertigt, dass eine Endlosschlinge entsteht. Diese Schlingen haben den Nachteil, dass sie eine grosse Verdickung an der Nahtstelle aufweisen müssen, um die geforderten Normfestigkeiten zu erhalten. Im Weiteren müssen die Gewebe mit sehr hohen Festigkeiten konstruiert werden und gewoben werden, um den Nähverlust an der Nahtstelle zu kompensieren. Ebenfalls muss eine bestimmte Breite oder Dicke des Bandmaterials gepaart mit der Festigkeit der eingesetzten Materialien in Schuss und Kette mit einer bestimmten Bindungsart gewoben werden, um die vorgeschriebenen Festigkeiten zu erreichen.
Die Schlingen sollten aber vor allem im Sport-, Freizeit-, Hobby- und Arbeitssicherheitsbereich äusserst kleine Querschnitte, geringstmögliche Verdickungen an der Nahtstelle und auch geringe Gewichte aufweisen.

Nach der US 5,873,613 ist ein mechanisches Element bekannt, welches mit einer Bandschlinge mit überlappenden Enden mit einem Kletterseil verbunden ist. Nachteilig ist dabei, dass die Nahtstelle zur Verbindung der überlappenden Enden einen Festigkeitsverlust von 25 - 30 % mit sich bringt. Zudem stellt die Nahtstelle eine erhebliche Behinderung für das Rutschen im Anschlagelement dar, was auch mit einem erhöhten Verschleiss verbunden ist.
Nach der US 5,829,374 ist eine besonders genähte Endverbindung an einem Seil bekannt, welche besondere Eigenschaften für eine hohe Endverbindungsfestigkeit aufweist.

Im Weiteren ist nach der US 4,396,091 eine Schlinge bekannt, die an einen Sicherheitsgurt, resp. Harnisch befestigt wurde und die eine selbstregulierende Verstellbarkeit aufweist.

Nach der US 4,083,521 ist ein mechanisches Element für den Einsatz im Klettersport bekannt, das mit einer Schlinge oder einer Seilschlinge verbunden wird.

Im Patentdokument EP 281287 wird eine Rundschlinge beschrieben, die aus einem Kern besteht, wobei dieser Kern aus endlosen Garnen als tragender Kern gebildet wird. Umgeben wird dieser Kern von einem Mantel, dessen aussenliegendes Ende das innenliegende Ende umgibt. Die Enden sind mit einer Naht miteinander verbunden. Um die Handhabung der Schlinge zu verbessern, wird der Mantel 2 - 10% kürzer als der Kern gewählt. Verschiedene Herstellungsarten u.a. thermische Behandlungsschritte werden beschrieben.

Im Patentdokument EP 279252 wird ein Verfahren zur Herstellung einer Rundschlinge beschrieben, bei dem ein Fadengelege in zwei vorgefertigte und gestaucht angeordnete Schutzschlauchteile eingezogen wird. Das Fadengelege wird durch eine Vielzahl von Fadenstrang-Windungen gebildet. Nach Erreichen der Soll-Anzahl von Fadenstrang-Windungen wird der Fadenstrang abgetrennt. Danach werden die beiden Schutzschlauchteile auf ihre ursprüngliche Ausgangslänge auseinandergezogen und deren Enden zur Bildung einer Überlappung ineinander gesteckt. Im Bereich der Überlappung werden die Schutzschlauchteile durch eine Naht miteinander verbunden. Die resulierende Rundschlinge besteht somit aus einem tragenden Kern, derdurch das Fadengelege gebildet wird, und aus einem vernähten Schutzschlauch.

Es ist die Aufgabe der vorliegenden Erfindung, eine Schlinge vorzuschlagen, die an der Verbindungsstelle nur eine unwesentliche Verdickung, ein geringes Gewicht bei einer hohen Zugfestigkeit aufweist.

Erfindungsgemäss wird diese Aufgabe mit einer Schlinge gemäss dem kennzeichnenden Teil des Patentanspruches 1 und mit Verwendungen gemäss dem Wortlaut nach den Patentansprüchen 10 - 13 gelöst.

Die Erfindung wird im Folgenden anhand der Zeichnung näher erläutert. Es zeigen:
- Fig. 1: Ansicht einer bekannten Schlinge
- Fig. 2: Ansicht einer erfindungsgemässen Schlinge
- Fig. 3: Schlinge mit Schmalbereich
- Fig. 4: Bekannte Schlinge mit Zugsträngen
- Fig. 5: Schlinge mit schmalem Querschnitt für Befestigungen
- Fig. 6: Schlinge mit schmalem Querschnitt und breitem Querschnitt an der Verbindungsstelle
- Fig, 7: Erstes Ausführungsbeispiel einer-Schlinge mit schmalem Querschnitt für das Einhängen eines Karabiners und einem breitem Querschnitt im Verbindungsbereich
- Fig. 8: Zweites Ausführungsbeispiel einer Schlinge mit hochfest vernähtem elastischem Teil
- Fig. 9: Drittes Ausführungsbeispiel einer Schlinge mit schmalem Querschnitt und eingehängtem Karabinerund einem breitem Querschnitt im Verbindungsbereich mit Riegelvernähung
- Fig. 10: Viertes Ausführungsbeispiel einer Schlinge an Skistock befestigt mit schmalen Teilen und elastischem Teil hochfest vernäht in Teilbereich
- Fig. 11: Fünftes Ausführungsbeispiel einer Schlinge mit elastischem Teil als Rucksackgurte

Fig. 1 zeigt die Ansicht einer bekannten Schlinge. Die Schlinge 10 besteht z.B. aus einem gewobenen Band 1 und weist Enden 2, 2' auf, die übereinander liegen und und durchgehend vernäht sind. Die sich dadurch ergebende Nahtstelle 3 zeigt eine unerwünschte Verdickung, deren Nachteile bereits beschrieben wurden.

Fig. 2 zeigt die Ansicht einer erfindungsgemässen Schlinge. Eine Schlinge 20 besteht aus einem Schlauchgewebe 4, resp. einem schlauchartigen Gewebe oder Gewirke mit Enden 5, 6, wovon das eine Ende 5 schmäler oder in etwa gleichgross und das andere Ende 6 breiter oder in etwa gleichgross ausgebildet ist bezüglich des zwischen den Enden befindlichen, restlichen Schlauchgewebes 4. Das Ende 5 kann damit in das breitere, aufgeweitet vorliegende Ende 6 hineingesteckt, bzw. eingebracht werden, wodurch eine Verbindungsstelle 7 gebildet wird, in deren Bereich die beiden Enden durch mindestens eine Naht 8 verbunden werden.
Die Verbindungsstelle 7 ist nun für eine vorgegebene Festigkeit dünner, kürzer oder schmäler ausgebildet als dies bei herkömmlich überlappenden Enden der Fall ist. Diese Schlinge weist einen möglichst kleinen Querschnitt im Dicken/Breitenverhältnis auf. Sie eignet sich zum Befestigen oder Tragen von Lasten beliebiger Art.
Die Schlinge wird mit Befestigungsmitteln, wie Karabiner, Haken, Ösen, Kunststoffteilen, Aluminiumstäben und Stahlrohren verbunden, eingehängt oder es werden Teile daran gespritzt oder gegossen, sodass an diesen Stellen ein möglichst geringer Durchmesser, bzw. Querschnitt der Schlinge vorhanden ist.
Die Schlingen werden gewoben, gewirkt, geflochten, gedreht, dass sie an bestimmten Stellen breitere Querschnitte als an den anderen Stellen aufweisen und in einer Schlaufenform vorliegen. Die beiden Enden werden dann zu einer Schlinge in endloser Form zusammengebracht und sind im Durchmesser, bzw. im Querschnitt so angepasst, dass das eine Ende innerhalb des anderen Endes Platz findet. Die Vernähung, Verschweissung oder mechanische Verankerung der ineinander gesteckten Enden ergibt durch die verdoppelte Fläche der Enden eine wesentlich höhere Verbindungsfestigkeit.
Die Schlingen werden als Vollschlingen in endloser Form verwendet. Schlingen dieser Art werden als Anschlagschlingen für das Befestigen von Absturzsicherungssystemen, Seilen, Gurten, Falldämpfer oder für das Befestigen an Haken, Bäumen, Trägern, Eisenstangen und dergleichen verwendet.

Fig. 3 zeigt eine Schlinge mit Schmalbereich. Die Verbindungsstelle 7 ist gemäss Fig. 2 hergestellt, ist flach ausgebildet und weist eine obere und eine untere Fläche 15, 15' auf. Damit weist die Schlinge auf der oberen und unteren Fläche 15, 15' eine um 50% dünnere Verbindungsstelle 7 mit geringerem, kleineren Übergang der beiden Enden 5, 6 auf als dies bei herkömmlich überlappenden Enden der Fall ist.
Die Verbindungsstelle 7 der beiden ineinander gesteckten, bzw. gefügten Enden 5, 6 mit deren Vernähung zu je 2 Geweben anstelle von je einem Gewebe weist eine wesentlich höhere Zugkraft auf.
Die Enden 5, 6 sind nicht notwendiger Weise aus dem gleichen Material gefertigt. So ist die Materialwahl in breitem Masse auf die Anwendungszwecke abzustimmen. Z.B. ist das eine Ende 6 ein Schlauch und das andere Ende 5 ein unelastisches, ein halbelastisches, ein tellelastisches oder ein elastisches Band, wobei die Vernähung der Enden eine höhere Zugkraft und eine geringere Verdickung an der Verbindungsstelle aufweist.
Auf der der Verbindungsstelle 7 gegenüberliegenden Seite der Schlinge 20 befindet sich eine Schmalstelle 9, bzw. ein Schmalbereich für das materialschonende Einbringen eines Karabiners oder dergleichen.
Das Schlauchgewebe 4 ist an mindestens einer weiteren Stelle im Querschnitt bezüglich des restlichen Schlauchgewebes dünner oder schmäler ausgebildet und weist dadurch mindestens einen Schmalbereich, bzw. eine Schmalstelle 9 auf. Im Weiteren kann das Schlauchgewebe 4 an mindestens einer Stelle als Band und an mindestens einer anderen Stelle als Kordel ausgebildet sein, wobei sich diese Stellen in beliebiger Folge aneinander reihen und sich die Enden jeweils durch Hineinstecken verbinden lassen.

Fig. 4 zeigt eine bekannte Schlinge mit Zugsträngen. Die Schlinge 20 weist im Schlauchgewebe 4 eine Vielzahl von Zugsträngen 11 auf, die entweder eine extrem hohe Festigkeit aus Materialien wie Polyester, Dyneema und Aramid aufweisen oder aus einem dehnbaren Material bestehen, das eine falldämpfende Wirkung hat. Die Zugstränge 11 liegen frei innerhalb des Schlauchgewebes 4 oder sind teilweise mit diesem verbunden. An der Verbindungsstelle 7 sind sie vernäht mit dem umliegenden Schlauchgewebe. Dadurch dient das Schlauchgewebe als Kanten- und/oder Schnitt-Schutzmantel für die Zugstränge.
Das Schlauchgewebe 4 ist elastisch und die Zugstränge 11 unelastisch oder aber das Schlauchgewebe 4 ist unelastisch und die Zugstränge 11 elastisch ausgelegt.
Das Schlauchgewebe 4 besteht aus einer Kombination von Materialien, die sich bezüglich Elastizität, Dehnverhalten, Schnittfestigkeit, Reissfestigkeit und Abriebfestigkeit unterscheiden, wodurch ein Optimum an Zugfestigkeit, Abrieb- und Schnittfestigkeit bei geringem Gewicht erzielt wird. Für das Schlauchgewebe 4 kommt eine Kombination von hochfesten Fasern aus Dyneema, Kevlar, Aramid, Polyester und Polyamid in Frage.

Fig. 5 zeigt eine Schlinge mit schmalem Querschnitt für Befestigungen. Die Schlinge 20 weist an beiden Seiten einen schmalen Querschnitt 12, 12' auf. Die Befestigungen können Befestigungsteile sein, wie etwa Karabiner, Ösen, Stahlschnallen, Eisenträger oder ähnliche Anschlagstelle oder Anschlagelemente.

Fig. 6 zeigt eine Schlinge mit schmalem Querschnitt und breitem Querschnitt an der Verbindungsstelle. Die Schlinge 20 weist an drei Stellen schmale Querschnitte 13,13', 13" auf während die Verbindungsstelle 7 einen breiten Querschnitt aufweist. Diese Schlinge ist vor allem für das Anbringen von Karabinern an drei Stellen geeignet.

Fig. 7 zeigt ein erstes Ausführungsbeispiel einer Schlinge mit schmalem Querschnitt (7 mm Band) für das Einhängen eines Karabiners und einem breiten Querschnitt (19 mm Band, vernäht) im Verbindungsbereich. Die Schlinge 20 besteht aus elastischem oder halbelastischem Material, wie synthetischer Gummi oder Aramid, Dyneema, PEN (Polyester), das sich über eine gewisse Strecke dehnen lässt und danach eine hohe Endfestigkeit aufweist. Die Schlinge weist eine Länge von 60 cm und bei einer 20%-igen Dehnung eine Länge von 70 - 80 cm auf.
Die Länge der Schlinge kann zwischen 20 cm und maximal 3 m bei entsprechend angepassten Querschnitten varieren.

Fig. 8 zeigt ein zweites Ausführungsbeispiel einer Schlinge mit elastischem Teil 16 hochfest vernäht. Das Schlauchgewebe 4 und der elastische Teil 16 weisen gleiche Kettfäden auf. Im elastischen Teil 16 ergeben sich durch die Wahl eines anderen Schussmaterials die elastischen Eigenschaften. Es liegt somit in diesem Teil eine andersartige Gewebekonstruktion oder ein anderes Gewirke vor. Der eingeschobene elastische Teil 16 erlaubt eine federnde Verbindung des eingeschobenen Elementes innerhalb des Schlauchendes.
Diese Schlinge eignet sich besonders für eine Verbindung zu Anschlagmitteln oder zu Klettersportgeräten wie Eispickeln.

Fig. 9 zeigt ein drittes Ausführungsbeispiel einer Schlinge mit schmalem Querschnitt und eingehängtem Karabiner und einem breitem Querschnitt im Verbindungsbereich mit Riegelvernähung. Die Schlinge 20 weist an der Verbindungsstelle 7 eine Riegelvernähung 14 auf, die nur eine der vielen möglichen Verbindungsarten darstellt, die eine hohe Festigkeit mit geringer Verdickung an der Verbindungsstelle gewährleistet.

Fig. 10 zeigt ein viertes Ausführungsbeispiel einer Schlinge an einem Skistock befestigt mit schmalen Teilen und elastischem Teil hochfest vernäht im Teilbereich. Die Schlinge 20 mit Schlauchgewebe 4, dem elastischen Teil 16 und der Verbindungsstelle 7 weist einen Schmalbereich 9 auf, an dem ein Skistock 17 befestigt wird. Das Schlauchgewebe 4 ist breit ausgebildet und dient wie üblich für die Handauflage. Dies ergibt eine federnde Wirkung, wobei Schläge gedämpft werden oder die Schlingengrösse unter Zug vergrössert wird.
Derartige teilweise elastische, halbelastische Schlingen finden auch Anwendungen bei Ski- und Snowboard-Bindungen.

Fig. 11 zeigt ein fünftes Ausführungsbeispiel einer Schlinge mit elastischem Teil als Rucksackgurte. Die Schlinge 20 mit Schlauchgewebe 4, dem elastischen Teil 16 und der Verbindungsstelle 7 weist einen Breitbereich 18 auf, der zur Schulterauflage dient. Das Schlauchgewebe 4 ist über einen Schmalbereich 9 an der Rückenpartie eines Rucksacks 19 verbunden. Diese Schlinge erlaubt eine lastdämpfende Wirkung bei hoher Festigkeit.

## Patentansprüche

1. Schlinge zum Befestigen oder Tragen von Lasten, bestehend aus einem Schlauchgewebe (4), resp. einem schlauchartigen Gewebe oder Gewirke, das zwei Enden (5, 6) aufweist, wovon das eine schmäler und das andere breiter bezüglich des zwischen den Enden befindlichen, restlichen Schlauchgewebes ausgebildet ist, wobei die beiden Enden (5, 6) eine Verbindungstelle (7) bilden, indem das schmälere Ende (5) in das breitere Ende (6) eingebracht vorliegt und im Bereich der Verbindungsstelle (7) mindestens eine Naht (8) angebracht ist, die beide Enden (5, 6) verbindet, wodurch die Verbindungsstelle (7) für eine vorgegebene Festigkeit dünner, kürzer oder schmäler ausgebildet ist als bei herkömmlich übereinander liegenden und überlappenden Enden, **dadurch gekennzeichnet, dass** die Schlinge lediglich aus einem Schlauchgewebe ohne einen aus Zugsträngen bestehenden tragenden Kern besteht.

2. Schlinge nach Anspruch 1, **dadurch gekennzeichnet, dass** die Schlinge eine dünnere Verbindungsstelle (7) mit kleinerem Übergang der beiden Enden (5, 6) aufweist.

3. Schlinge nach Anspruch 1 oder 2, **dadurch gekennzeichnet, dass** die Verbindungsstelle (7) der beiden ineinander gesteckten Enden (5, 6) und durch die Vernähung der beiden ineinander gefügten Enden (5, 6) zu je 2 Geweben anstelle von je einem Gewebe eine wesentlich höhere Zugkraft an der Verbindungsstelle aufweist.

4. Schlinge nach einem der Ansprüche 1 - 3, **dadurch gekennzeichnet, dass** die Verbindungsstelle (7) der beiden ineinander gesteckten Enden (5, 6), wobei das eine Ende (6) ein Schlauch ist und das andere Ende (5) ein unelastisches, ein halbelastisches, ein teilelastisches oder ein elastisches Band ist, dass die Vernähung der Enden eine höhere Zugkraft und eine geringere Verdickung an der Verbindungsstelle aufweist.

5. Schlinge nach einem der Ansprüche 1 - 4, **dadurch gekennzeichnet, dass** das Schlauchgewebe (4) an mindestens einerweiteren Stelle im Querschnitt bezüglich dem restlichen Schlauchgewebe dünner oder schmäler ausgebildet ist und **dadurch** mindestens einen Schmalbereich, bzw. eine Schmalstelle (9) aufweist.

6. Schlinge nach einem der Ansprüche 1 - 5, **dadurch gekennzeichnet, dass** das Schlauchgewebe (4) an mindestens einer Stelle als Band und an mindestens einer Stelle als Kordel ausgebildet ist und dass sich diese Stellen in beliebiger Folge aneinander reihen und sich durch Hineinstecken verbinden lassen.

7. Schlinge nach einem der Ansprüche 1 - 6, **dadurch gekennzeichnet, dass** das Schlauchgewebe (4) im Schmalbereich (9) zu einer Kordel ausgebildet ist.

8. Schlinge nach einem der Ansprüche 1 - 7, **dadurch gekennzeichnet, dass** das Schlauchgewebe (4) aus einer Kombination von Materialien besteht, die sich bezüglich Elastizität, Dehnverhalten, Schnittfestigkeit, Reissfestigkeit und Abriebfestigkeit unterscheiden, wodurch ein Optimum an Zugfestigkeit, Abrieb- und Schnittfestigkeit bei geringem Gewicht gegeben ist.

9. Schlinge nach einem der Ansprüche 1 - 8, **dadurch gekennzeichnet, dass** das Schlauchgewebe (4) aus einer Kombination von hochfesten Fasern aus Dyneema, Kevlar, Aramid, Polyester und Polyamid besteht.

10. Verwendung der Schlinge nach einem Ansprüche 1 - 9 im Klettersport.

11. Verwendung der Schlinge nach einem Ansprüche 1 - 9 als Kletterschlinge oder Anschlagschlinge im Arbeitssicherheitsbereich.

12. Verwendung der Schlinge nach einem Ansprüche 1 - 9 für einen Skistock oder für eine Ski- und Snowboard-Bindung.

13. Verwendung der Schlinge nach einem Ansprüche 1 9 für eine Rucksacktraggurte.

## Claims

1. A sling for the purpose of attaching or carrying loads, comprising a tube fabric (4) or a tube-like fabric, or knit, exhibits two ends (5, 6), one of which is embodied so as to be narrower and the other is embodied so as to be broader relative to the rest of the tube fabric, which is found between the ends, whereby the two ends (5, 6) form a connection site (7) in that the narrower end (5) is inserted into the broader end (6) and exhibits, in the area of the connection site (7), at least one seam (8), which connects both ends (5, 6), as a result of which the connection site (7) is embodied, for a prescribed strength, more thinly, shorter, or more narrowly than in the case of one upon the other lying or overlapping ends of the customary type, **characterized in that** the sling exhibits merely a tube fabric without a carring core which exhibits drawstrings.

2. A sling according to claim 1, **characterized in that** the sling exhibits a thinner connection site (7) with a smaller transition of the two ends (5, 6).

3. A sling according to claim 1 or 2, **characterized in that** the connection site (7) of the two ends (5, 6), which are inserted into each other and as a result of the sewing together of the two ends (5, 6), which are joined within each other to two fabrics each instead of one fabric each, exhibits a substantially higher tensile strength at the connection site.

4. A sling according to claims 1-3, **characterized in that** the connection site (7) of the two ends (5, 6), which are inserted into one another, whereby one end (6) is a tube and the other end (5) is an inelastic, a partially elastic, or an elastic band, that the sewing together of the ends exhibits a higher tensile strength and a slighter thickening at the connection site.

5. A sling according to claims 1 - 4, **characterized in that** the tubular fabric (4) at at least one other site, is embodied in the cross-section more thinly or narrowly relative to the remaining tubular fabric and as a result, exhibits at least one narrow area or one narrow site (9).

6. A sling according to claims 1 - 5, **characterized in that** the tubular fabric (4) is embodied at at least one site as a band and at at least one site as a cord and that these sites are aligned in random sequence next to each other and they allow themselves to be connected by means of insertion.

7. A sling according to claims 1 - 6, **characterized in that** the tubular fabric (4) in the narrow area (9), is embodied as a cord.

8. A sling according to claims 1 - 7, **characterized in that** the tubular fabric (4) is comprised of a combination of materials that are distinct with respect to elasticity, expansion behavior, resistance to being cut, resistance to tearing and resistance to abrasion, as a result of which an optimum of tensile strength, resistance to abrasion and ability to resist being cut is given in conjunction with low weight.

9. A sling according to one of the claims 1 - 8, **characterized in that** the tubular fabric (4) is comprised of a combination of highly strong fibers of Dyneema, Kevlar, aramide, polyester and polyamide,

10. The use of the sling according to one of the claims 1 - 9 in the sport of climbing.

11. The use of the sling according to one of the claims 1 - 9 as a climbing sling or a stopping sling in the area of occupational safety.

12. The use of the sling according to one of the claims 1 - 9 for a ski pole or for a ski and snowboard binding.

13. The use of the sling according to one of the claims 1 - 9 for a knapsack support belt.

## Revendications

1. Boucle ou noeud coulant permettant de fixer ou de porter des charges comprenant une manche tissée (4) ou un tissu ou un tissage en forme de tuyau avec deux bouts (5, 6) dont l'un est plus étroit que l'autre par rapport à la partie intermédiaire du tuyau tissé entre les deux bouts (5, 6) qui forment un point de connexion (7) et dont la partie la plus étroite (5) puisse entrer dans le bout plus large (6) tout en comprenant dans la région de la connexion (7) au moins une couture (8) qui relie les deux bouts (5, 6) et que le point de connexion (7) soit confectionné de telle sorte qu'il soit plus mince, plus court ou plus étroit que des bouts usuels qui se couvrent et se chevauchent, **caractérisée en ce que** la boucle en manche tissée ne comporte pas de noyau porteur avec des cordes.

2. Boucle selon la revendication 1, **caractérisée en ce que** la boucle dispose d'un point de connexion (7) plus mince avec une transition plus petite des deux bouts (5, 6).

3. Boucle selon la revendication 1 ou 2, **caractérisée en ce que** le point de connexion (7) des deux bouts enfilés l'un dans l'autre (5, 6) et **en ce que** les deux bouts enfilés l'un dans l'autre (5, 6) sont cousus ensemble pour former deux tissus au lieu d'un seul ce qui leur donne une plus grande puissance de traction au point de connexion.

4. Boucle selon l'une des revendications 1 - 3, **caractérisée en ce que** le point de connexion (7) des deux bouts enfilés l'un dans l'autre (5, 6) dont l'un des bouts (6) est un tuyau et l'autre bout (5)'une bande non élastique, mi-élastique, partiellement élastique ou élastique, et **en ce que** les deux bouts sont cousus ensemble ce qui permet une plus grande puissance de traction et un moindre épaississement au point de connexion,

5. Boucle selon l'une des revendications 1 - 4, **caractérisée en ce que** la manche tissée (4) présente dans sa section transversale une partie plus fine ou plus étroite au moins à un autre endroit par rapport au reste du tuyau tissé et dispose ainsi d' un endroit étroit ou un point plus étroit (9) à au moins un endroit.

6. Boucle selon l'une des revendications 1 - 5, **caractérisée en ce que** la manche tissée (4) se présente au moins à un endroit sous forme de bande et au moins à un endroit sous forme de cordon et que ces endroits s'alignent dans n'importe quel ordre tout en se laissant connecter en s'enfilant l'un dans l'autre.

7. Boucle selon l'une des revendications 1 - 6, **caractérisée en ce que** la manche tissée (4) se présente au moins à un endroit plus étroit (9) sous forme de cordon.

8. Boucle selon l'une des revendications 1-7, **caractérisée en ce que** la manche tissée (4) se compose d'une combinaison de matériaux qui au point de vue élasticité, dilatation, solidité à la coupure, résistance au déchirement et résistance à l'abrasion se distinguent ce qui permet d'optimiser la résistance à la traction, la résistance à la coupure et à l'abrasion sous un poids minime.

9. Boucle selon l'une des revendications 1 - 8, **caractérisée en ce que** la manche tissée (4) est composée d'une combinaison de fibres très résistantes en dyneema, kevlar, aramide, polyester et polyamide.

10. Utilisation de la boucle selon l'une des revendications 1 - 9 dans le sport d'escalade.

11. Utilisation de la boucle selon l'une des revendications 1 - 9 comme boucle d'escalade ou boucle d'arrêt dans le secteur de la sécurité du travail.

12. Utilisation de la boucle selon l'une des revendications 1 - 9 pour un bâton de ski ou une attache de ski ou de snowboard.

13. Utilisation de la boucle selon l'une des revendications 1 - 9 comme sangles de sac à dos.
